# EUROPÄISCHE PATENTSCHRIFT

(11) **EP 1 714 897 B1**
(45) Veröffentlichungstag und Bekanntmachung des Hinweises auf die Patenterteilung: **27.06.2007**
(21) Anmeldenummer: 06007012.5
(22) Anmeldetag: 01.04.2006
(51) Int. Cl.: B65D 43/02

(54) **Dosenförmiger Behälter zur Aufnahme von entgasendem Füllgut**
Box-shaped container for receiving degassing contents
Récipient en forme de boîte pour produits dégazants

(30) Priorität: 19.04.2005 DE 102005017959
(43) Veröffentlichungstag der Anmeldung: 25.10.2006
(73) Patentinhaber: ABRO Weidenhammer GmbH, 68766 Hockenheim (DE)
(72) Erfinder: Breier, Werner, 68789 St. Leon-Rot (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- DE-U1- 9 217 614
- US-A- 5 730 306
- US-A1- 2004 262 253

## Beschreibung

Die Erfindung betrifft einen dosenförmigen Behälter zur Aufnahme von entgasendem Füllgut, bestehend aus einem Rumpf aus Karton- oder Papierverbundmaterial mit einer gasdichten Beschichtung, einem an dessen einer Stirnseite gasdicht angeordneten Boden, einer auf einem an der gegenüberliegenden Stirnseite des Rumpfs ausgebildeten Außenbördel, einem diesem aufliegenden Verschluss über den zur Vermeidung eines zu großen Überdrucks in dem Behälter Gas nach außen entweichen kann, und einem auf den Außenbördel des Rumpfs rastend aufgesetzten Stülpdeckel ohne Gasdichtfunktion, wobei zwischen dem Deckel und dem Verschluss Nocken zur Gewährleistung der Entgasung angeordnet sind.

Bei einem bekannten Behälter zur Aufnahme von entgasenden, flüssigen Reinigungsmitteln (DE 92 17 614 U1) ist in den Stülpdeckel ein nach innen durchgewölbter Schutzeinsatz mit Entgasungsöffnungen eingesetzt, über die das unter Überdruck stehende Gas in einen Raum zwischen dem Schutzeinsatz und einem darüber angeordneten, membranartigen Verschlusselement übertreten kann. Das Verschlusselement besteht aus einem gasdurchlässigen Material. Es ist am Umfangsrand zwischen dem Schutzeinsatz und der Unterseite des Deckels eingefasst und soll den Raum zwischen dem Schutzeinsatz und dem Verschlusselement mit seinem an der Deckelinnenseite anliegenden Umfangsrand abdichten. Der Stülpdeckel übergreift den Dichtrand des Verschlusselementes und dichtet ferner den Spalt zwischen ihm und dem Schutzeinsatz ab. Der Stülpdeckel ist an seiner Deckelfläche mit Entlüftungsbohrungen und an seiner Unterseite mit Abstandsringen versehen, die das membranartige Verschlusselement nach unten ausbeulen und von den Entlüftungsbohrungen fernhalten. Da das membranartige Verschlusselement unter anderem aus einem offenporigen Material bestehen soll, ist ein Gasaustausch in beiden Richtungen, also auch ein Zutritt von Umgebungsluft in den Behälter möglich. Dies ist bei Lebens- und Genussmitteln unerwünscht, da sie bei Luftzutritt ihr Aroma verlieren oder ihre Haltbarkeit beeinträchtigt wird. Als Beispiele hierfür seien die heute gebräuchlichen Kaffee- oder Espresso-Tabs, wie sie zum Aufbrühen in Kaffee- oder Espressomaschinen verwendet werden, oder auch Fertigteigzubereitungen erwähnt.

Bei einem anderen bekannten Behälter (US 3 589 545) ist zwischen dem nach innen eingebogenen Rand des Behälterhalses und einem auf dessen Außenseite aufgeschraubten Deckel ein membranartiger Verschluss angeordnet, der mit seinem Rand auf einem Teil des Umfangs lose aufliegt. Der membranartige Verschluss weist nach oben reichende Nocken auf, mit dem er sich an der Unterseite der Deckelfläche des Schraubdeckels abstützt. Ferner ist der Deckel mit Entgasungsbohrungen versehen. Bei Ausbildung eines Überdrucks in dem Behälter hebt sich der membranartige Verschluss am Umfangsrand vom Deckelflansch ab und kann das Gas zwischen ihm und dem Deckelflansch entweichen und über die Entgasungsöffnungen austreten. Bei diesem Aufbau ist eine wirksame Abdichtung zwischen dem Behälterflansch und dem ihm teilweise lose aufliegenden Umfangsrand des membranartigen Verschlusses nicht gewährleistet. Für empfindliche Füllgüter, wie die zuvor genannten Produkte, gelten gleichfalls die zuvor genannten Nachteile.

Es ist schließlich bei einem Behälter bekannt (DE 297 12 611), eine Verschlussmembran auf den Außenbördel gasdicht aufzusiegeln. Hierbei ist keine Entgasungsmöglichkeit gegeben.

Der Erfindung liegt die Aufgabe zugrunde, bei einem dosenförmigen Behälter mit den Merkmalen des Oberbegriffs des Anspruchs 1 (US 3 589 545) eine Ausbildung vorzuschlagen, die insbesondere eine das Aroma des entgasenden Füllgutes und dessen Haltbarkeit nicht beeinträchtigende Unterbringung des Füllgutes in dem Behälter ermöglicht.

Diese Aufgabe wird erfindungsgemäß dadurch gelöst, dass der Verschluss zwei umfangsseitig gasdicht miteinander verbundene Membranen aufweist, von denen die behälterseitige Membran auf den Außenbördel gasdicht aufgesiegelt ist, dass beide Membranen wenigstens je einen schmalen Entgasungsschlitz aufweisen, die gegeneinander versetzt sind und zwischen denen im Zwischenraum zwischen den Membranen eine filmartige Ölbarriere im Bereich des Entgasungsschlitzes der behälterseitigen Membran angeordnet ist, und dass die die deckelseitige Membran auf Abstand zur Innenseite des Stülpdeckels haltenden Nocken an der Innenseite des Deckels aufgeformt sind.

Durch die beiden schmalen Entgasungsschlitze in den beiden Membranen in Verbindung mit der im Bereich des Entgasungsschlitzes der behälterseitigen Membran angeordneten Ölbarriere, die den schmalen Zwischenraumspalt zwischen den beiden Membranen teilweise ausfüllt, wird eine Art Ventil geschaffen, das nur auf Gasdruck, also insbesondere auf einen sich durch die Entgasung des Füllguts aufbauenden Überdruck im Behälter anspricht.

Durch die Nocken auf der Unterseite des Stülpdeckels werden zwischen diesem und der darunter liegenden deckelseitigen Membran Entgasungsräume geschaffen und aufrechterhalten, in die das aus dem Füllgut austretende Gas nach Durchdringen des Entgasungsschlitzes in der behälterseitigen Membran, des Zwischenraums zwischen dieser und der deckelseitigen Membran und des Entgasungsschlitzes in letzterer überströmen kann. Da der Stülpdeckel lösbar auf den Außenbördel des Rumpfs aufgesetzt ist und im Bereich der Auflage auf dem Umfangsrand der Verschlussmembran kein dichter Verschluss gegeben ist, kann das sich in den Entgasungsräumen unterhalb der Unterseite des Stülpdeckels sammelnde Gas auch nach außen über den Rand des Stülpdeckels entweichen. Gesonderter Entlüftungsöffnungen im Deckel bedarf es hierzu nicht.

Durch den Aufbau des Entgasungsventils ist gewährleistet, dass der stets unter leichtem Überdruck stehende Behälter nicht von außen belüftet wird, was für den Erhalt des Aromas und der Geschmacksstoffe im Füllgut, z.B. Kaffee-, Espresso-Tabs oder dergleichen, und die Haltbarkeit des Füllgutes von Bedeutung ist.

Vorteilhafterweise sind die Nocken so angeordnet und/oder geformt, dass sie in keiner Drehlage des Stülpdeckels den bzw. die Entgasungsschlitz(e) in der deckelseitigen Membran verlegen. Damit ist sichergestellt, dass der bzw. die Entgasungsschlitz(e) stets vollständig, zumindest aber teilweise freiliegen und die Entgasungsprodukte in den Raum zwischen Membran und Stülpdeckel überströmen können.

Vorzugsweise sind die Nocken von einer Mehrzahl radialer Rippen gebildet, wobei die Rippen mit Abstand vom Rand des Stülpdeckels und von der Innenseite des Rumpfs ansetzen.

Der Stülpdeckel liegt mit seiner Unterseite im Bereich seiner Peripherie auf der deckelseitigen Membran, die zusammen mit der behälterseitigen Membran auf den Aussenbördel des Rumpfs aufgesiegelt ist, auf, während im weiter innen liegenden Bereich die Verschlussmembranen durch die Rippen etwas nach unten ausgeformt werden. Dort werden die Entgasungsräume zwischen den Rippen und der Verschlussmembran gebildet.

Zweckmäßigerweise setzen die Rippen auch mit Abstand vom Zentrum des Stülpdeckels an, um die Verformung der Membran auf eine minimal notwendige Fläche zu beschränken.

Schließlich sind die Rippen mit Vorteil verrundet, um an der Verschlussmembran keine Scherkräfte zur Wirkung zu bringen.

Nachstehend ist die Erfindung anhand eines in der Zeichnung wiedergegebenen Ausführungsbeispiels beschrieben. In der Zeichnung zeigen:
- Fig. 1: einen stark vergrößerten Teilschnitt einer Ausführungsform des dosenförmigen Behälters im bereich des Verschlusses;
- Fig. 2: eine maßstabsgerechte Draufsicht auf die Unterseite des Stülpdeckels und
- Fig. 3: einen stark vergrößerten Teilschnitt III-III gemäß Fig. 2.

Der in Fig. 1 ausschnittsweise im Schnitt wiedergegebene dosenförmige Behälter weist einen Rumpf 1 aus einem Karton- oder Papierverbundmaterial auf, der innen- und/oder außenseitig gasdicht beschichtet ist. Der Rumpf 1 ist an seiner Stirnseite zu einem Außenbördel 2 umgeformt. An der gegenüberliegenden Stirnseite ist der Behälter durch einen den Rumpf 1 übergreifenden Außenbördel eines Bodens gasdicht verschlossen (nicht gezeigt). Der Behälter wird schließlich durch einen Stülpdeckel 5 geschlossen, der mit seinem Umfangsrand den Außenbördel 2 lösbar übergreift und mit einem Ringwulst 6 oder mit teilringförmigen Rippen hinter dem Au-ßenbördel 2 verrastet.

Als Verschluss für das Füllgut dient ein Membranverbund aus einer deckelseitigen Membran 3 und einer auf der Unterseite im peripheren Bereich 8 aufgesiegelten behälterseitigen Membran 7. Die Membran 7 ist zusammen mit der Membran 3 im äußeren Bereich 4 auf den Außenbördel 2 des Rumpfs 1 des Behälters gasdicht aufgesiegelt. Die Membran 3 weist wenigstens einen schmalen Entgasungsschlitz 9 und die Membran 7 einen schmalen Entgasungsschlitz 10 auf, die über einen schmalen Zwischenraumspalt 11 zwischen beiden Membranen in Verbindung. Die deckelseitige Membran 3 weist vorzugsweise einen in Fig. 1 nicht gezeigten weiteren Entgasungsschlitz auf, der in Korrespondenz zu dem Entgasungsschlitz 9 auf der nicht gezeigten anderen Behälterseite angeordnet ist.

Im Zwischenraumspalt 11 zwischen beiden Membranen ist im Bereich des Entgasungsschlitzes 10 der behälterseitigen Membran 7 eine filmartige Ölbarriere 13 angeordnet, durch die Gas nur ab einem gewissen Überdruck hindurchtreten kann.

Um eine Entgasung durch die Entgasungsschlitze 9 und 10 jederzeit zu gewährleisten, sind an der Unterseite des Stülpdeckels 5 Nocken 12 in Form von schmalen radialen Rippen (siehe Fig. 2) angeformt, die die deckelseitige Membran 3 auf Abstand von der Unterseite des Stülpdeckels 5 halten (siehe Fig. 1). Die Rippen 12 setzen mit Abstand sowohl vom Umfangsrand als auch vom Zentrum des Stülpdeckels 4 an, wie aus Fig. 2 ersichtlich. Die Rippen 12, die im übrigen eine nur sehr geringe Höhe und Breite aufweisen, sind verrundet, wie aus Fig. 3 erkennbar.

Entgasende Bestandteile des Füllgutes, z.B. CO₂ im Falle von Kaffee- oder Espresso-Tabs, oder Treibmittel im Fall von fertigen Teigzubereitungen können über den Entgasungsschlitz 10, die filmartige Ölbarriere 13, den Zwischenraum 11 zwischen den beiden Membranen 3 und 7 und den Entgasungsschlitz 9 in die zwischen den Rippen einerseits und der Unterseite des Stülpdeckels 5 und der Oberseite der Verschlussmembran 3 andererseits gebildeten Entgasungsräume entweichen. Steigt der Druck weiter an, können die Entgasungsprodukte auch über einen Spalt zwischen dem äußeren Rand des Stülpdeckels 5 und dem peripheren Rand der deckelseitigen Membran nach außen abströmen.

## Patentansprüche

1. Dosenförmiger Behälter zur Aufnahme von entgasendem Füllgut, bestehend aus einem Rumpf (1) aus Karton- oder Papierverbundmaterial mit einer gasdichten Beschichtung, einem an dessen einer Stirnseite gasdicht angeordneten Boden, einer auf einem an der gegenüberliegenden Stirnseite des Rumpfs (1) ausgebildeten Außenbördel (2), einem diesem aufliegenden Verschluss (3, 7) über den zur Vermeidung eines zu großen Überdrucks in dem Behälter Gas nach außen entweichen kann, und einem auf den Außenbördel (2) des Rumpfs (1) rastend aufgesetzten Stülpdeckel (5) ohne Gasdichtfunktion, wobei zwischen dem Deckel und dem Verschluss Nocken (12) zur Gewährleistung der Entgasung angeordnet sind, **dadurch gekennzeichnet, dass** der Verschluss zwei umfangsseitig gasdicht miteinander verbundene Membranen (3, 7) aufweist, von denen die behälterseitige Membran (7) auf den Außenbördel (2) gasdicht aufgesiegelt ist, dass beide Membranen wenigstens je einen schmalen Entgasungsschlitz (9, 10) aufweisen, die gegeneinander versetzt sind und zwischen denen im Zwischenraum zwischen den Membranen eine filmartige Ölbarriere im Bereich des Entgasungsschlitzes der behälterseitigen Membran angeordnet ist, und dass die die deckelseitige Membran auf Abstand zur Innenseite des Stülpdeckels (5) haltenden Nocken (12) an der Innenseite des Deckels aufgeformt sind.

2. Behälter nach Anspruch 1, **dadurch gekennzeichnet, dass** die Nocken (12) so angeordnet und/oder geformt sind, dass sie in keiner Drehlage des Stülpdeckels (5) den Entgasungsschlitz (9) in der deckelseitigen Membran (3) verlegen.

3. Behälter nach Anspruch 1 oder 2, **dadurch gekennzeichnet, dass** die deckelseitige Membran (3) zwei Entgasungsschlitze (9) aufweist, zwischen denen der Entgasungsschlitz (10) der behälterseitigen Membran (7) liegt.

4. Behälter nach einem der Ansprüche 1 bis 3, **dadurch gekennzeichnet, dass** die Nocken von einer Mehrzahl radialer Rippen (12) gebildet sind.

5. Behälter nach einem der Ansprüche 1 bis 4, **dadurch gekennzeichnet, dass** der (die) Entgasungsschlitz(e) (9) in der deckelseitigen Membran (3) einen von der Radialen abweichenden Verlauf aufweisen.

6. Behälter nach Anspruch 4, **dadurch gekennzeichnet, dass** die Rippen (12) mit Abstand vom Rand des Stülpdeckels (5) und von der Innenseite des Rumpfs (1) ansetzen.

7. Behälter nach Anspruch 4 oder 6, **dadurch gekennzeichnet, dass** die Rippen (12) mit Abstand vom Zentrum des Stülpdeckels (5) ansetzen.

8. Behälter nach einem der Ansprüche 4, 6 oder 7, **dadurch gekennzeichnet, dass** die Rippen (12) verrundet sind.

## Claims

1. Box-like container for receiving degassing filling material, comprising a cardboard or paper composite material body (1) with a gastight coating, a bottom placed in gastight manner on one face thereof, an outer flange (2) formed on the opposite face of the body (1), a closure (3, 7) resting thereon and by means of which, to avoid an excessive overpressure in the container, gas can escape to the outside, and a turn-over lid without a gastightness function placed in locking manner on the outer flange (2) of the body (1), where between the lid (5) and the closure there are cams (12) for ensuring degassing, **characterized in that** the closure has two circumferentially gastight interconnected membranes (3, 7), whereof the container-side membrane (7) is sealed in gastight manner onto the outer flange (2), that both membranes have at least one narrow degassing slit (9, 10), which are displaced with respect to one another and between which in the gap between the membranes is provided a film-like oil barrier in the vicinity of the degassing slit of the container-side membrane and that the cams (12) keeping the lid-side membrane spaced from the inside of the turn-over lid (5) are formed on the inside of said lid.

2. Container according to claim 1, **characterized in that** the cams (12) are so arranged and/or shaped that in no rotary position of the turn-over lid (5) do they displace the degassing slit (9) in lid-side membrane (3).

3. Container according to claim 1 or 2, **characterized in that** the lid-side membrane (3) has two degassing slits (9) between which is located the degassing slit (10) of the container-side membrane (7).

4. Container according to one of the claims 1 to 3, **characterized in that** the cams are formed by a plurality of radial ribs (12).

5. Container according to one of the claims 1 to 4, **characterized in that** the degassing slit or slits (9) in the lid-side membrane (3) have a non-radial path.

6. Container according to claim 4, **characterized in that** the ribs (12) start at a distance from the edge of the turn-over lid (5) and from the inside of body (1).

7. Container according to claim 4 or 6, **characterized in that** the ribs (12) start at a distance from the centre of the turn-over lid (5).

8. Container according to one of the claims 4, 6 or 7, **characterized in that** the ribs (12) are rounded.

## Revendications

1. Récipient en forme de boîte pour produits se dégazant, comprenant un corps (1) en un matériau composite de carton ou de papier avec un revêtement étanche aux gaz, un fond disposé de façon étanche aux gaz sur une face frontale de celui-ci, une bordure extérieure (2) formée sur la face frontale opposée du corps (1), une fermeture (3, 7) reposant sur celui-ci par lequel du gaz peut s'échapper vers l'extérieur pour éviter une surpression trop grande dans le récipient, et un couvercle cloche (5) placé par enclipsage sur la bordure extérieure (2) du corps (1) sans fonction d'étanchéité au gaz, des reliefs (12) étant disposés entre le couvercle et la fermeture pour assurer le dégagement de gaz, **caractérisé en ce que** la fermeture présente deux membranes (3, 7) reliées entre elles de manière étanche aux gaz sur leur périphérie, dont la membrane (7) située du côté du récipient est scellée de manière étanche aux gaz sur la bordure extérieure (2), **en ce que** les deux membranes présentent chacune au moins une fente étroite de dégagement de gaz (9, 10), décalées l'une par rapport à l'autre et entre lesquelles est disposée une barrière d'huile sous la forme d'un film dans l'espace entre les membranes dans la zone de la fente de dégagement de gaz de la membrane située du côté du récipient, et **en ce que** les reliefs (12) maintenant la membrane située du côté du couvercle à distance de la face interne du couvercle cloche (5) sont formés sur la face interne du couvercle.

2. Récipient selon la revendication 1, **caractérisé en ce que** les reliefs (12) sont disposés et/ou formés de telle façon qu'ils ne déplacent la fente de dégagement de gaz (9) dans la membrane située du côté du couvercle (3) dans aucune position de pivotement du couvercle cloche (5).

3. Récipient selon la revendication 1 ou 2, **caractérisé en ce que** la membrane située du côté du couvercle (3) présente deux fentes de dégagement de gaz (9) entre lesquelles est située la fente de dégagement de gaz (10) de la membrane (7) située du côté du récipient.

4. Récipient selon l'une quelconque des revendications 1 à 3, **caractérisé en ce que** les reliefs sont constitués d'une pluralité de nervures (12) radiales.

5. Récipient selon l'une quelconque des revendications 1 à 4, **caractérisé en ce que** la (les) fente(s) de dégagement de gaz (9) dans la membrane située du côté du couvercle (3) s'étendent dans une direction autre que radiale.

6. Récipient selon la revendication 4, **caractérisé en ce que** les nervures (12) sont formées à distance du bord du couvercle cloche (5) et de la face interne du corps (1).

7. Récipient selon la revendication 4 ou 6, **caractérisé en ce que** les nervures (12) sont formées à distance du centre du couvercle cloche (5).

8. Récipient selon l'une quelconque des revendications 4, 6 ou 7, **caractérisé en ce que** les nervures (12) sont arrondies.
